# FASCICULE DE BREVET EUROPEEN

(11) **EP 0 051 516 B1**
(45) Date de publication et mention de la délivrance du brevet: **11.07.1984**
(21) Numéro de dépôt: 81401624.2
(22) Date de dépôt: 16.10.1981
(51) Int. Cl.: F24H 1/40, F24H 1/10, F24H 1/18

(54) **Chambre étanche d'échangeur de chaleur à nappe de tubes d'eau longitudinaux disposés concentriquement à un brûleur central**
Dichte Kammer eines Wärmetauschers mit einem Mantel aus konzentrisch um einen Zentralbrenner angeordneten geraden Wasserrohren
Tight chamber of a heat exchanger with a mantle consisting of straight water pipes arranged concentrically around a central burner

(30) Priorité: 31.10.1980 FR 8023288
(43) Date de publication de la demande: 12.05.1982
(73) Titulaire: SAUNIER DUVAL EAU CHAUDE CHAUFFAGE S.D.E.C.C. - Société anonyme, F-93103 Montreuil (FR)
(72) Inventeur: Charron, Jean-Claude, F-94100 Saint-Maur (FR); Mulsant, Philippe, F-94350 Villiers-sur-Marne (FR)
(74) Mandataire: Lhuillier, René

## Description

L'invention se rapporte aux chaudières domestiques de chauffage central à eau chaude chauffées par le gaz et concerne plus précisément une chambre étanche pour échangeurs de chaleur du type à tubes d'eau entourant un brûleur central. Une telle chaudière est par exemple connue du brevet US-A- No 4056143.

La chambre de combustion renferme un brûleur à air soufflé dont les gaz sont émis radialement et traversent la nappe cylindrique de tubes d'eau avec lesquels s'effectuent les échanges thermiques. Les tubes sont évidemment dimensionnés et disposés de façon à obtenir un écoulement laminaire des gaz, et des surfaces d'échange importantes avec eux. Ces tubes sont eux-mêmes logés dans une chambre étanche constituée d'une coquille dont la partie supérieure communique avec un conduit d'évacuation. Les produits de combustion sont donc recueillis par cette coquille qui forme une enveloppe extérieure autour de la chambre de combustion. Cette coquille, habituellement réalisée - comme toutes les enceintes des chambres de combustion - en tôle rigide, est soumise à des vibrations dues aux ondes de compression émises lors de l'allumage du brûleur et entretenues par le front de flammes de celui-ci. Ces ondes se réfléchissent sur la paroi rigide de la coquille qui, par un phénomène de résonance, émettent un bruit continu, d'intensité élevée, qui ne peut être admis pour des appareils à fonctionnement permanent.

L'invention propose une solution qui évite ces inconvénients en ce que la coquille étanche formant la chambre extérieure est réalisée en une matière souple ou semi-rigide légère du genre toile caoutchoutée ou feuille plastique qui présente des caractéristiques d'étanchéité et de tenue en température, pour un faible prix de revient, au moins équivalentes aux matériaux solides comme les toiles métalliques, et qui - en empêchant la réflexion des ondes de pression sonore issues des phénomènes thermodynamiques liés aux gradients thermiques élevés provenant de la combustion - empêchent la formation et l'entretien d'oscillations sonores.

Des caractéristiques particulières et des avantages de l'invention apparaîtront à la lecture de la description suivante d'une forme de réalisation en référence au dessin annexé qui représente une vue schématique en coupe de l'échangeur.

Au centre de l'échangeur est disposé un brûleur à air soufflé 1 d'où le mélange air-gaz admis par la tubulure inférieure 2 s'échappe radialement. Les tubes d'eau 3 forment une nappe cylindrique tout autour du brûleur; leur forme et leur espacement sont déterminés pour présenter des surfaces d'échange importantes avec les gaz de combustion. L'eau circule dans les tubes de la nappe à partir d'un anneau répartiteur inférieur 4 vers un anneau répartiteur supérieur 5 et inversement, grâce à un jeu de chicanes non représentées, localisées dans les anneaux. L'arrivée d'eau froide et le départ d'eau chaude, au niveau du répartiteur inférieur, sont assurés respectivement par les conduits 6 et 7. Cet échangeur cylindrique est logé dans une chambre étanche qui sert à collecter les gaz de combustion traversant la nappe de tubes 3 et les évacue par un orifice supérieur 8. La chambre est réalisée de la façon suivante. Un socle inférieur rond 9 supporte l'échangeur proprement dit par l'intermédiaire de l'anneau répartiteur 4 et du brûleur. Il est percé d'orifices appropriés pour le passage des conduits 6 et 7 d'arrivée et de départ d'eau, pour le passage de la tubulure 2 d'arrivée du mélange gazeux et pour éventuellement l'évacuation d'eau de condensation. Le socle 9 sert également à supporter une armature cylindrique formée de deux cerceaux 10 reliés par quelques entretoises verticales 11. Cette armature est enveloppée d'une matière souple ou semi-rigide 12, du genre caoutchouc ou matière siliconée, qui constitue la coquille circulaire étanche de la chambre et qui présente de bonnes caractéristiques d'étanchéité et de tenue en température, pour un faible prix de revient. L'armature est en outre coiffée d'un couvercle 13 muni de l'orifice d'évacuation 8. Elle est ainsi emboîtée entre le couvercle et le socle, l'étanchéité étant assurée par le repli de la matière souple 12 sur le bord des cerceaux. Cette coquille souple 12, grâce à sa faible masse et à sa relative souplesse, empêche la réflexion et l'entretien d'oscillations sonores, ce qui élimine les bruits.

Selon une variante de réalisation non représentée, l'enveloppe souple 12 est tendue directement entre le couvercle et le socle, munis à cet effet de rainures et/ou d'organes d'accrochage divers appropriés. Cet accrochage prévoit évidemment l'étanchéité entre la coquille souple, le couvercle et le socle.

## Revendications

1. Chambre étanche d'échangeur de chaleur cylindrique à tubes d'eau (3) disposés concentriquement à un brûleur à air soufflé (1 ), comportant un socle inférieur (9) et un couvercle supérieur (13) pour le maintien des tubes (3) ainsi qu'une coquille extérieure étanche enveloppant les tubes d'eau et débouchant sur une cheminée (8) pour le recueil et l'évacuation des produits de combustion, caractérisée en ce que la coquille extérieure est constituée d'une matière souple étanche et très légère (12) du genre toile caoutchoutée ou feuille plastique étanche aux gaz qui - en empêchant la réflexion des ondes de pression sonore issues des phénomènes thermodynamiques liés aux gradients thermiques élevés provenant de la combustion - empêchent la formation et l'entretien d'oscillations sonores.

2. Chambre étanche selon la revendication 1, caractérisée par le fait que la coquille est montée sur une armature cylindrique qui sert de support et qui la positionne de façon étanche entre le couvercle supérieur (13) et un socle inférieur (9).

3. Chambre étanche selon les revendications 1 et 2, caractérisée par le fait que l'armature cylindrique est formée de deux cerceaux (10) reliés par quelques entretoises verticales (11).

4. Chambre étanche selon les revendications 1, 2 et 3, caractérisée par le fait que l'étanchéité entre l'armature, le socle (9) et le couvercle (13) est assurée par le repli de la matière souple sur le fond des cerceaux (10).

5. Chambre étanche selon la revendication 1, caractérisée par le fait que la coquille est tendue entre le couvercle supérieur (13) et le socle inférieur (9) auxquels elle est directement accrochée de façon étanche par des moyens appropriés.

## Patentansprüche

1. Dichte Kammer eines zylindrischen Wärmetauschers mit konzentrisch zu einem Gebläseluftbrenner angeordneten Wasserrohren, mit einem unteren Sockel (9) und einem oberen Deckel (13) fürden Halt der Rohre (3) sowie einer dichten äusseren Ummantelung, die die Wasserrohre umgibt und in einen Abzug (8) für die Aufnahme und Ableitung der Verbrennungsprodukte mündet, dadurch gekennzeichnet, dass die äussere Ummantelung aus einem nachgiebigen, dichten und sehr leichten Material (12) der Gattung gummiertes Tuch oder gasdichte Plastikfolie gebildet ist, das - unter Verhinderung einer Reflexion der Schalldruckwellen, die von den thermodynamischen, mit erhöhten Temperaturgradienten auf Grund der Verbrennung verbundenen Phänomenen ausgehen - ein Ausbildung und ein Aufrechterhalten von akustischen Schwingungen verhindert.

2. Dichte Kammer nach Anspruch 1, dadurch gekennzeichnet, dass die Ummantelung auf einer zylindrischen Armatur befestigt ist, die sie stützt und abdichtend zwischen einem oberen Deckel (13) und einem unteren Sockel (9) positioniert.

3. Dichte Kammer nach den Ansprüchen 1 und 2, dadurch gekennzeichnet, dass die zylindrische Armatur durch zwei Reifen (10) gebildet ist, die durch einige vertikale Distanzstücke (11) verbunden sind.

4. Dichte Kammer nach den Ansprüchen 1, 2 und 3, dadurch gekennzeichnet, dass die Abdichtung zwischen der Armatur, dem Sockel (9) und dem Deckel (13) durch Umschlagen des nachgiebigen Materials um den Rand der Reifen (10) gewährleistet ist.

5. Dichte Kammer nach Anspruch 1, dadurch gekennzeichnet, dass die Ummantelung zwischen dem oberen Deckel (13) und dem unteren Sockel (9) aufgespannt und mit diesen Teilen (13, 9) in abgedichteter Ausbildung durch geeignete Mittel verbunden ist.

## Claims

1. Cylindrical leakproof heat exchanger chamber with tubes of water arranged concentrically to an air-jet burner, which chamber comprises a lower baseplate (9) and an upper cover (13) for holding the tubes (3) as well as a leakproof external shell surrounding the tubes of water and opening into a chimney (8) for collecting and removing the combustion products, characterised in that the external shell consists of a leakproof supple and very light-weight material (12) of the type of a gas-tight rubber-coated fabric or plastic sheet which by preventing the reflection of sound-producing pressure waves resulting from the thermodynamic phenomena connected with the high thermal gradients caused by the combustion, prevent the formation and continuance of sound-producing oscillations.

2. Leakproof chamber according to claim 1, characterised in that the shell is mounted on a cylindrical fitment which serves as a support and which positions the shell in a leakproof manner between an upper cover (13) and a lower baseplate (9).

3. Leakproof chamber according to claims 1 and 2, characterised in that the cylindrical fitment consists of two hoops (10) joined by a plurality of vertical struts (11).

4. Leakproof chamber according to claims 1, 2 and 3, characterised in that the leakproofness between the fitment, the baseplate (9) and the cover (13) is proved by folding the supple material back over the edge of the hoops (10).

5. Leakproof chamber according to claim 1, characterised in that the shell is stretched between the upper cover (13) and the lower baseplate (9), to which cover and baseplate it is directly anchored in a leakproof manner by suitable means.
